# EUROPÄISCHE PATENTSCHRIFT

(11) **EP 1 164 615 B1**
(45) Veröffentlichungstag und Bekanntmachung des Hinweises auf die Patenterteilung: **07.03.2007**
(21) Anmeldenummer: 00112615.0
(22) Anmeldetag: 14.06.2000
(51) Int. Cl.: H01H 71/10

(54) **Mehrpoliger Schutzschalter**
Multipole circuit breaker
Disjoncteur multipolaire

(43) Veröffentlichungstag der Anmeldung: 19.12.2001
(73) Patentinhaber: SIEMENS AKTIENGESELLSCHAFT, 80333 München (DE)
(72) Erfinder: Glas, Anton, Dipl.-Ing., 93057 Regensburg (DE); Wolf, Johann, Dr., 93080 Pentling (DE)

(56) Entgegenhaltungen:
- EP-A- 0 103 167
- FR-A- 1 152 120
- US-A- 3 464 045
- US-A- 5 729 421

## Beschreibung

Die Erfindung bezieht sich auf einen mehrpoligen Schutzschalter für ein mehrphasiges Netz (Mehrleiternetz) mit Neutralleiter (N-Leiter) oder mit kombiniertem Neutral- und Schutzleiter (PEN-Leiter).

In mehrphasigen Netzen, z. B. in einem Drehstromnetz, mit hohem Oberwellengehalt kann eine Überlastung des Neutralleiters auftreten. So wurde festgestellt, dass durch den zunehmenden Anteil von elektronisch geregelten Geräten, wie beispielsweise Computer- oder PC-Netzteile, auch der Oberwellenanteil im entsprechenden Netz ansteigt. Während bei unverzerrten sinusförmigen Strömen im Neutralleiter die Stromsumme stets Null ergibt, erfolgt bei der dritten Oberwelle eine Addition der über die Phasenleitungen des Netzes fließenden Außenleiterströme. Dieser Oberwellenanteil wiederum kann dazu führen, dass der Neutralleiterstrom das √3-fache oder 1,7-fache des Außenleiterstroms erreichen oder übersteigen kann.

Überstromschutzeinrichtungen in Form sogenannter Schutzschalter in den Außenleitern sind daher in Extremfällen nicht in der Lage, den Neutralleiter zu schützen. Demzufolge kann dieser bei unzulässig hohen Belastungsströmen thermisch zerstört werden, obwohl in den Phasen- oder Außenleitern die zulässigen Nennströme nicht überschritten werden. In solchen Fällen ist eine allpolige Absicherung erforderlich.

Handelt es sich um reine Neutralleiter, so wird durch den Einsatz eines geschützten Pols, z.B. eines vierpoligen Leitungsschutz- oder Leitungsschalters, eine thermische Überlastung des an den N-Pol angeschlossenen Neutralleiters (N-Leiter) sicher abgeschaltet. Demgegenüber ist eine Abschaltung oder Auftrennung eines kombinierten Schutz- und Neutralleiters (PEN-Leiter) aus Sicherheitsgründen unzulässig. Auch dürfen in manchen Netzen die Neutralleiter nicht geschaltet werden.

Zur Lösung dieses Problems ist es möglich, die Phasenströme um beispielsweise 50% zu reduzieren. Eine derartige Reduzierung der Phasenströme mit der Folge vergleichsweise kleiner Bemessungsströme beim Überstromschutzorgan als für die Leitung zulässig, bedeuten aber eine ineffektive Nutzung des Leiterquerschnitts. Auch ist denkbar, den Leiterquerschnitt des Neutralleiters bzw. des kombinierten Schutz- und Neutralleiters zu vergrößern. Diese Maßnahmen sind jedoch bereits aufgrund deren Ineffektivität äußerst unerwünscht.

Aus der US 5,729,421 A ist ein mehrpoliger Schutzschalter für ein mehrphasiges Netz mit einem Neutralleiter bekannt. Der im Neutralleiter fließende Strom wird mittels eines Ringkern-Wandlers erfasst und ausgewertet. Im Überlastfall veranlasst eine Auslöseeinrichtung ein Öffnen der Schaltkontakte in den drei Phasenleitern. Im Neutralleiter ist dagegen kein zu öffnender Schaltkontakt vorgesehen.

Der Erfindung liegt daher die Aufgabe zugrunde, einen mehrpoligen Schutzschalter anzugeben, der unter Vermeidung der genannten Nachteile einen sicheren Schutz auch des Neutralleiters bzw. des kombinierten Schutz- und Neutralleiters ermöglicht.

Diese Aufgabe wird erfindungsgemäß gelöst durch die Merkmale des Anspruchs 1. Dazu ist für ein mehrphasiges Netz ein entsprechend mehrpoliger Schutzschalter vorgesehen, bei dem derjenige Pol prinzipiell keine Unterbrechungsstelle aufweist, über den der N-Leiter bzw. PEN-Leiter angeschlossen ist und der dessen Strom führt. Dieser N- bzw. PEN-Pol erkennt jedoch mittels entsprechender Stromerfassungsorgane einen unzulässigen Überstrom und bewirkt über eine Kopplung mit den Phasenpolen deren Auslösung. Der N- bzw. PEN-Pol umfasst daher eine mit der jeweiligen Abschalteinrichtung der weiteren Phasenpole gekoppelte Auslöseeinrichtung, die den N- bzw. PEN-Pol nicht oder unterbrechungsfrei schaltet. Im Überlastfall des N- oder PEN-Leiters werden somit die Phasenpole, nicht aber der N- bzw. PEN-Pol aufgetrennt.

Dabei ist der N- bzw. PEN-Pol hinsichtlich dessen Aufbaus grundsätzlich den übrigen Phasenpolen gleich. Dies verringert aufgrund des Gleichteilekonzeptes den fertigungstechnischen Aufwand erheblich. In diesem Fall ist in vorteilhafter Ausgestaltung vorgesehen, dass der Schaltkontakt der Abschalteinrichtung des N- bzw. PEN-Pols mittels beispielsweise eines Drahtstückes überbrückt ist. Dadurch wird erreicht, dass auch im Auslösefalle bei Überlast des N- bzw. PEN-Leiters dieser unterbrechungsfrei bleibt. Infolge der Kopplung der Auslöse- und/oder Abschalteinrichtungen sowohl der Phasenpole als auch des N- bzw. PEN-Pols erfolgt somit ein zuverlässiger Schutz des N- bzw. PEN-Leiters, ohne diesen vom Netz zu trennen. Dadurch können die verwendeten Leiterquerschnitte maximal genutzt werden. Außerdem können Standardbaugruppen und -komponenten auch für den N- bzw. PEN-Pol verwendet werden.

Es kann auch eine Variante vorgesehen sein, bei der der Schaltkontakt dauerhaft geschlossen ist. Ein ebenso wie bei den anderen Polen vorgesehenes Schaltschloss ist dann mit diesem Schaltkontakt des N- bzw. PEN-Pols nicht gekoppelt, während dieses Schaltschloss mit den Schaltschlössern der übrigen Pole des Schutzschalters gekoppelt ist.

Die mit der Erfindung erzielten Vorteile bestehen insbesondere darin, dass mittels eines mehrpoligen Schutzschalters oder Schutzschaltgerätes, insbesondere eines Leitungsschutzschalters, bei dem ein dem Neutralleiter oder dem kombinierten Schutz- und Neutralleiter zugeordneter N- bzw. PEN-Pol zwar direkte oder indirekte Auslösemechanismen aufweist, selbst aber nicht trennt, ein zuverlässiger Schutz durch Ausschalten der übrigen Phasenströme bewirkt wird. Dabei wird die Schutzwirkung bezüglich des Neutralleiters bzw. des kombinierten Schutz- und Neutralleiters aufrechterhalten, indem bei Überlast und somit im Auslösefall der N- oder PEN-Pol ungeschaltet oder infolge der Überbrückung eines vorhandenen Schaltkontaktes unterbrechungsfrei oder unterbrechungslos geschaltet wird.

Der mehrpolige Schutzschalter eignet sich daher insbesondere für Mehrleiternetze, in denen der neutrale Leiter geschützt, aber nicht geschaltet werden soll, z.B. für 2- und 3-polige Schutzschalter. Er eignet sich auch als Auslöseeinrichtung im N- bzw. PEN-Pol eines Schutzschalters mit erhöhten oder erniedrigten Auslösewerten bei entsprechend angepassten Leiterquerschnitten, z.B. für Leitungen mit halbem Neutralleiterquerschnitt.

Nachfolgend wird Ausführungsbeispiel der Erfindung anhand einer Zeichnung näher erläutert. Darin zeigen:
- FIG 1: schematisch einen vierpoligen Schutzschalter eines Dreiphasennetzes mit gebrücktem Schaltkontakt im N-bzw. PEN-Pol, und
- FIG 2: einen nicht die Erfindung betreffenden mehrpoligen Schutzschalter mit einem schaltkontaktlosen N- bzw. PEN-Pol.

Einander entsprechende Teile sind in beiden Figuren mit den gleichen Bezugszeichen versehen.

Der mehrpolige Schutzschalter 1 für ein Drehstromnetz mit den Phasen- oder Außenleitern L1 bis L3 und dem Neutralleiter N bzw. dem kombinierten Schutz- und Neutralleiter PEN weist je Pol P1 bis P4 eine Auslöseeinrichtung mit einem elektromagnetischen Auslöser 2 und einem thermischen Auslöser 3 sowie eine Abschalteinrichtung mit einem Schaltkontakt 4 und einem Schaltschloss 5 auf. Der N- bzw. PEN-Pol P4 gemäß der Ausführungsform nach FIG 1 weist ein parallel zum Schaltkontakt 4 angeordnetes Überbrückungselement 6, z. B. eine Leiter- oder Drahtbrücke, auf.

Bei dem nicht unter die Erfindung fallenden Schalter gemäß FIG 2 weist der N- bzw. PEN-Pol P4 keinen Schaltkontakt auf. Alternativ kann jedoch ebenfalls ein Schaltkontakt vorgesehen sein, wobei dieser dann dauerhaft geschlossen ist. Das entsprechende Schaltschloss 5 dieses Pols P4 ist mit dem dauerhaft geschlossenen Schaltkontakt dann mechanisch nicht gekoppelt.

Die Schaltschlösser 5 der Pole P1 bis P4 sind einerseits untereinander gekoppelt, was durch die gestrichelte Wirkungslinie 7 angedeutet ist. Andererseits sind die Schaltschlösser 5 mit den Auslösern 2 und/oder 3 mechanisch gekoppelt, was durch die gestrichelten Wirkungslinien 8 angedeutet ist. Ferner sind bei den Phasenpolen P1 bis P3 die Schaltschlösser 5 mit dem jeweiligen Schaltkontakt 4 gekoppelt.

Im Überlastfall des Neutralleiters N bzw. des kombinierten Schutz- und Neutralleiters PEN wird eine Überlastung des N-bzw. PEN-Pols mittels des thermischen Auslösers 3 für überlast und/oder mittels des elektromagnetischen Auslösers 2 für Kurzschluss erfasst, und das in diesem Pol P4 mit den Auslösern 2,3 gekoppelte Schaltschloss 5 wird ausgelöst. Die Auslösung des Schaltschlosses 5 des N- bzw. PEN-Pols P4 bewirkt infolge der Kopplung dessen Auslöseeinrichtung 2,3 mit den Abschalteinrichtungen 4,5 der Phasenpole eine Auslösung der übrigen Phasenpole P1 bis P4, so dass deren Schaltkontakte 4 geöffnet werden und eine Abschaltung vom Netz Lₙ erfolgt.

Dabei erfolgt eine Abschaltung des N- bzw. PEN-Pols lediglich indirekt, indem die übrigen Phasenpole P1 bis P3 infolge der Kopplung deren Abschalteinrichtungen 4,5 mit der Auslöseeinrichtung 2,3 des Pols P4 ausgeschaltet werden, während der N-bzw. PEN-Pol P4 aufgrund der Überbrückung des Schaltkontaktes 4 dieses Pols P4 auch im Auslösefall unterbrechungsfrei ist. Somit bleibt die Schutzwirkung des N- bzw. PEN-Pols erhalten.

Im Gegensatz dazu ist der PEN- bzw. N-Pol P4 des Schutzschalters 1 gemäß FIG 2 lediglich Schutz- oder Auslöseorgan, während dieser Pol P4 selbst nicht geschaltet wird. Wesentliche Komponente des nicht oder unterbrechungsfrei geschalteten N- bzw. PEN-Pols P4 ist daher die Auslöseeinrichtung 2,3 zur Stromerfassung und Weiterleitung des Auslösesignals an die mit diesem Pol P4 gekoppelten Phasenpole P1 bis P3.

Gegenüber dem Schalter gemäß FIG 2 bietet die Erfindung gemäß FIG 1 den Vorteil, dass bei dem dortigen mehrpoligen Schutzschalter 1 praktisch identische Schaltgeräte oder Pole P1 bis P4 eingesetzt werden können. Dabei ist lediglich der an den Neutralleiter N oder an den kombinierten Schutz- und Neutralleiter PEN anzuschließende Pol P4 mit dem Element 6 zur Überbrückung dessen Schaltkontaktes 4 zu versehen. Eine derartige Nachrüstung des für den N- bzw. PEN-Pols P4 vorgesehenen Schaltgerätes ist fertigungstechnisch in besonders einfacher Art und Weise durchführbar.

## Patentansprüche

1. Mehrpoliger Schutzschalter (1) für ein mehrphasiges Netz (Lₙ) mit Neutralleiter (N) oder mit kombiniertem Neutral- und Schutzleiter (PEN) umfassend
- Phasenpole (Pₙ) mit Abschalteinrichtungen (4,5) und
- einen dem Neutralleiter (N) zugeordneten N-Pol (P4) bzw. einen dem Neutral- und Schutzleiter (PEN) zugeordneten PEN-Pol (P4), der eine Auslöseeinrichtung (2,3) und eine Abschalteinrichtung (4,5) mit überbrücktem Schaltkontakt (4) aufweist,
- wobei die Auslöseeinrichtung (2,3) des N- bzw. PEN-Pols (P4) mit der Abschalteinrichtung (4,5) des oder jedes Phasenpols (Pₙ) gekoppelt ist, die den N- bzw. PEN-Pol (P4) nicht oder unterbrechungsfrei schaltet.

2. Mehrpoliger Schutzschalter nach Anspruch 1, **dadurch gekennzeichnet, dass** die Auslöseeinrichtung des N- bzw. PEN-Pols (P4) einen thermischen Auslöser (3) oder einen thermischen Auslöser (3) und einen elektromagnetischen Auslöser (2) umfasst.

3. Mehrpoliger Schutzschalter nach einem der Ansprüche 1 und 2, **dadurch gekennzeichnet, dass** jeder Pol (Pₙ, P4) ein mit den weiteren Polen (Pₙ, P4) gekoppeltes Schaltschloss (5) umfasst.

## Claims

1. Multipole circuit breaker (1) for a multiphase electrical supply system (Lₙ) with neutral conductor (N) or with combined neutral and protective conductor (PEN), comprising
- phase pole (Pₙ) with cut-off devices (4,5) and
- an N pole (P4) assigned to the neutral conductor (N) or, as the case may be, a PEN pole (P4) assigned to the neutral and protective conductor (PEN) which has a triggering device (2,3) and a cut-off device (4,5) with bridged switching contact,
- with the triggering device (2,3) of the N or, as the case may be, PEN pole (P4) being coupled to the cut-off device (4,5) of the or of each phase pole (Pₙ), which device does not switch the N or, as the case may be, PEN pole (P4) or does so in a no-break manner.

2. Multipole circuit breaker according to claim 1, **characterised in that** the triggering device of the N or, as the case may be, PEN pole (P4) has a thermal tripping device (3) or a thermal tripping device (3) and an electromagnetic tripping device (2).

3. Multipole circuit breaker according to one of claims 1 and 2, **characterised in that** each pole (Pₙ, P4) includes a switching latch (5) coupled to the further poles (Pₙ,P4).

## Revendications

1. Interrupteur de protection (1) multipolaire pour un réseau (Lₙ) polyphasé comprenant un conducteur neutre (N) ou comprenant un conducteur neutre et de protection combiné (PEN) comprenant
- des pôles de phase (Pₙ) comprenant des dispositifs de coupure (4,5) et
- un pôle N (P4) adjoint au conducteur neutre (N), respectivement un pôle PEN (P4) adjoint à conducteur de neutre et de protection (PEN), qui présente un dispositif déclencheur (2, 3) et un dispositif de coupure (4, 5) ayant un contact de coupure (4) shunté,
- dans lequel le dispositif déclencheur (2, 3) du pôle N, respectivement du pôle PEN (P4) est couplé au dispositif de coupure (4, 5) du ou de chaque pôle de phase (Pₙ) qui soit ne commute pas soit commute sans interruption le pôle N, respectivement le pôle PEN (P4).

2. Interrupteur de protection multipolaire selon la revendication 1, **caractérisé en ce que** le dispositif déclencheur du pôle N, respectivement du pôle PEN (P4) comprend un déclencheur (3) thermique ou un déclencheur (3) thermique et un déclencheur (2) électromagnétique.

3. Interrupteur de protection multipolaire selon l'une des revendications 1 et 2, **caractérisé en ce que** chaque pôle (Pₙ, P4) comprend un verrouillage de connexion (5) couplé avec l'autre pôle (Pₙ, P4).
